# EUROPÄISCHE PATENTSCHRIFT

(11) **EP 0 074 421 B1**
(45) Veröffentlichungstag und Bekanntmachung des Hinweises auf die Patenterteilung: **22.05.1985**
(21) Anmeldenummer: 81107203.2
(22) Anmeldetag: 12.09.1981
(51) Int. Cl.: B21D 24/08

(54) **Zieheinrichtung für Pressen mit mechanisch angetriebenem Ziehstössel**
Deep-drawing arrangement for presses with mechanically driven drawing punch
Agencement d'emboutissage pour presses à poinçon d'emboutissage actionné mécaniquement

(43) Veröffentlichungstag der Anmeldung: 23.03.1983
(73) Patentinhaber: L. SCHULER GmbH, D-73012 Göppingen (DE)
(72) Erfinder: Gerber, Heinz, D-7320 Göppingen-Jebenhausen (DE); Adam, Klaus, D-6833 Waghäusel (DE); Horn, Heinz, D-6831 Oberhausen (DE)

## Beschreibung

Die Erfindung bezieht sich auf eine Zieheinrichtung für Pressen mit mechanisch angetriebenen Ziehstössel und mit einem Blechhalter, dessen auf das Blech wirkende, der Ziehrichtung entgegenwirkende Haltekraft über eine Druckplatte mittels eines diese abstützenden, druckmittelbeaufschlagten Ziehkissenkolbens in einem feststehenden Ziehkissenzylinder ausgeübt ist.

Beim Arbeitshub des Ziehstössels einer derartigen Presse wird zunächst das Blech durch den Ziehring gegen den Blechhalter gedrückt und anschliessend zusammen mit diesem entgegen der im Ziehkissenzylinder wirkenden Druckkraft verschoben, wobei gleichzeitig das zwischen Blechhalter und Ziehring festegehaltene Blech durch den Ziehstempel des auf dem Pressentisch feststehenden Werkzeuges verformt wird. Der Ziehstössel verschiebt den Blechhalter gegen die auf den Ziehkissenkolben wirkende Druckkraft, wobei der Ziehstössel auch die Massenträgheitskraft, die durch die Beschleunigung der beweglichen Blechhalter- und Ziehkissenmasse hervorgerufen wird, noch überwinden muss. Der Blechhalter, der sich auf dem Ziehkissenkolben abstützt, bildet nämlich ein starres System mit einer grossen, zusammenhängenden Masse, welche aus der Ruhe schlagartig auf die Auftreffgeschwindigkeit des Ziehstössels beschleunigt werden muss. Wenn die Blechhalterkraft hydraulisch in dem Ziehkissen erzeugt wird, muss auch noch die Massenträgheitskraft der Druckflüssigkeit bei der Beschleunigung des ruhenden Systems überwunden werden.

Bei einer bekannten Zieheinrichtung der eingangs genannten Art (DE-PS Nr. 1452943) ist zwischen dem Blechhalter und den beweglichen Massen des Ziehkissens ein federndes Glied angeordnet. Dadurch wird die bewegliche Masse des Ziehkissens zeitlich nach der Masse des Blechhalters beschleunigt, so dass sich die Massenkräfte des gesamten Systems nicht addieren. Das federnde Glied bewirkt eine stetige Geschwindigkeitszunahme des Ziehkissenkolbens bis zur Geschwindigkeit des Ziehstössels. Durch diese stetige Geschwindigkeitszunahme des Ziehkissenkolbens wird die wirksame Massenträgheitskraft des Ziehkissenkolbens verringert. Gleichwohl trifft dabei der Ziehstössel mit seiner in diesem Bewegungsbereich gegebenen Geschwindigkeit auf das in Ruhe befindliche, auf dem Blechhalter liegende Blech auf, so dass sich ein ungedämpfter Auftreffschlag ergibt.

Aufgabe der Erfindung ist es, bei einer Zieheinrichtung der eingangs genannten Art diesen Auftreffschlag zu vermeiden oder zumindest zu vermindern.

Diese Aufgabe ist erfindungsgemäss dadurch gelöst, dass an der Druckplatte ein Kolben mit in Ziehrichtung beaufschlagbarer Wirkfläche befestigt ist, und dass eine stösselwegabhängig arbeitende Steuerung vorgesehen ist, durch die vor dem Aufsetzen des Ziehstössels auf den Blechhalter dieser durch Beaufschlagung der Wirkfläche mit Druckmittel auf eine Bewegung in Ziehrichtung beschleunigbar ist.

Infolge dieser Massnahmen befindet sich der Blechhalter mit dem darauf liegenden Blech bereits in Bewegung in Ziehrichtung, wenn der Ziehstössel auf das Blech auftrifft; die Relativgeschwindigkeit zwischen Ziehstössel und Blech ist damit geringer als bei einem Auftreffen auf das stillstehende Blech. Der Auftreffschlag wird dadurch gemildert oder ganz vermieden.

Ein besonders einfacher konstruktiver Aufbau der Zieheinrichtung ergibt sich dabei, wenn die Wirkfläche an dem Ziehkissenkolben gebildet ist.

Eine besonders feinfühlige Anpassung der Bewegung des Blechhalters an die Bewegung des Ziehstössels lässt sich dadurch erreichen, dass die Steuerung die Beaufschlagung der Wirkfläche mit Druckmittel über ein Proportionalventil beeinflusst.

Zweckmässigerweise ist die Bewegung des Blechhalters in Ziehrichtung auf eine Geschwindigkeit beschleunigbar, die gleich der oder wenig kleiner als die Geschwindigkeit des Ziehstössels bei dem Aufsetzen auf den Blechhalter ist.

In der Zeichnung ist als Ausführungsbeispiel für die Erfindung eine Zieheinrichtung in einem Vertikalschnitt dargestellt.

In einem Untergestell 1 einer- im übrigen in der Zeichnung nicht näher dargestellten - Presse ist auf einem Pressentisch 2 ein Unterwerkzeug 3 mit einem feststehenden Ziehstempel 4 und einem in Ziehrichtung beweglichen Blechhalter 5 angeordnet. Der Blechhalter 5 ist über Druckstifte 6 auf einer Druckplatte 7 abgestützt, die an dem oberen Ende einer Kolbenstange 8 angebracht ist, an der ein Kolben 9 und ein Ziehkissenkolben 10 starr befestigt sind. Der Kolben 9 ist in einem gestellfesten Zylinder 11 geführt und weist eine obere, in Ziehrichtung beaufschlagbare Wirkfläche auf. Der Ziehkissenkolben 10 ist in einem gestellfesten Ziehkissenzylinder 12 geführt, in dessen unterem Bereich zusätzlich ein die Kolbenstange 8 umschliessender Ringkolben 13 geführt ist, dessen Bewegungen in Ziehrichtung nach unten durch die Stirnwand des Ziehkissenzylinders 12 und nach oben durch einen inneren Ringbund 14 an dem Ziehkissenzylinder 12 begrenzt sind.

An den unter dem Ringkolben 13 in dem Ziehkissenzylinder 12 gebildeten Druckmittelraum ist ein Blasenspeicher 15 angeschlossen. An den unter dem Ziehkissenkolben 10 in dem Ziehkissenzylinder 12 über dem Ringbund 14 gebildeten Druckmittelraum sind eine Druckmittelzuführung 16 über ein Rückschlagventil 17 und eine Druckmittelableitung 18 über ein Druckbegrenzungsventil 19 angeschlossen. An den in dem Zylinder 11 über dem Kolben 9 gebildeten Druckmittelraum ist eine Druckmittelzu- und -abführung über ein schaltbares Ventil 20 angeschlossen. Das Ventil 20 ist über eine Wirkverbindung 21 an eine stösselwegabhängige Steuerung angeschlossen, die aus einem Nockenfolger 22 und einem Nocken 23 besteht, der synchron mit einem - in der Zeichnung nicht dargestellten - mechanischen Antrieb für einen Ziehstössel 24 umläuft. Der Ziehstössel 24 trägt auf seiner Unterseite einen dem Blechhalter 5 gegenüberliegenden Ziehring 25 und einen dem Ziehstempel 4 gegenüberliegenden Auswerfer 26.

Ein Arbeitszyklus der Zieheinrichtung beginnt in der - in der Zeichnung dargestellten - Anfangsstellung, bei der ein Blech 27 auf dem Blechhalter 5 aufliegt, der sich in seiner höchsten Lage befindet, in der er von unten an einem Bund 28 des Unterwerkzeuges 3 anliegt. Der Ziehstössel24 beginnt seine Bewegung nach unten. Vor dem Auftreffen des Ziehringes 25 auf das Blech 27 bewirkt die Steuerung eine Beaufschlagung der Wirkfläche auf der Oberseite des Kolbens 9 mit Druckmittel, so dass die Kolbenstange 8 mit allen daran befestigten Teilen und der Blechhalter 5 in Ziehrichtung beschleunigt werden. Während dieser Beschleunigung sinkt der Blechhalter 5 mit dem darauf liegenden Blech 27 so weit ab, dass die Oberseiten des Blechhalters 5 und des Unterwerkzeuges 3 auf gleicher Höhe liegen und das Blech 27 auf dem Ziehstempel 4 aufliegt. Bis dahin hat auch der sich schneller in Ziehrichtung bewegende Ziehstössel 24 mit dem Ziehring 25 die Oberseite des Bleches 27 erreicht. Während der Beschleunigung hat ausserdem das in dem Druckmittelraum unter dem Ziehkissenkolben 10 eingeschlossene Druckmittel den Ringkolben 13 um dessen Hub 29 bis zur Anlage an der unteren Stirnwand des Ziehkissenkolbens 12 verschoben. Der Hub 29 ist gleich dem Mass, um das der Blechhalter 5 in seiner höchsten Lage mit seiner Oberseite über die Oberseite des Unterwerkzeuges 3 vorragt. M it dem Aufsetzen des Ziehringes 25 auf das Blech 27 und dem Anlaufen des Ringkolbens 13 an der unteren Stirnwand des Ziehkissenzylinders 12 beginnt die Zieheinrichtung in üblicher Weise als hydraulische Zieheinrichtung zu arbeiten. Nach beendetem Ziehhub kehrt die Zieheinrichtung in die - in der Zeichnung dargestellte - Anfangsstellung zurück.

## Patentansprüche

1. Zieheinrichtung für Pressen mit mechanisch angetriebenem Ziehstössel (24) und mit einem Blechhalter (5), dessen auf das Blech (27) wirkende, der Ziehrichtung entgegenwirkende Haltekraft über eine Druckplatte (7) mittels eines diese abstützenden, druckmittelbeaufschlagten Ziehkissenkolbens (10) in einem feststehenden Ziehkissenzylinder (12) ausgeübt ist, dadurch gekennzeichnet, dass an der Druckplatte (7) ein Kolben (9) mit in Ziehrichtung beaufschlagbarer Wirkfläche befestigt ist und dass eine stösselwegabhängig arbeitende Steuerung (22, 23) vorgesehen ist, durch die vor dem Aufsetzen des Ziehstössels (24) auf den Blechhalter (5) dieser durch Beaufschlagung der Wirkfläche mit Druckmittel auf eine Bewegung in Ziehrichtung beschleunigbar ist.

2. Zieheinrichtung nach Anspruch 1, dadurch gekennzeichnet, dass die Wirkfläche an dem Ziehkissenkolben (10) in dem Ziehkissenzylinder (12) gebildet ist.

3. Zieheinrichtung nach einem der Ansprüche 1 oder 2, dadurch gekennzeichnet, dass die Steuerung (22, 23) die Beaufschlagung der Wirkfläche mit Druckmittel über ein Proportionalventil beeinflusst.

4. Zieheinrichtung nach einem der Ansprüche 1,2 oder 3, dadurch gekennzeichnet, dass die Bewegung des Blechhalters (5) in Ziehrichtung auf eine Geschwindigkeit beschleunigbar ist, die gleich der oder wenig kleiner als die Geschwindigkeit des Ziehstössels (24) bei dem Aufsetzen auf den Blechhalter (5) ist.

## Claims

1. Drawing mechanism for presses having a mechanically driven drawing ram (24) and a blank holder (5) whose holding force acting on the blank (27) oppositely to the drawing direction is exerted via a pressure plate (7) with the aid of a drawing cushion piston (10) which supports said pressure plate and is loaded by pressure medium and which is disposed in a stationary drawing cushion cylinder (12), characterized in that a piston (9) having an operative surface adapted to be loaded in the drawing direction is fastened on the pressure plate (7), and that a control means (22, 23) is provided which works in dependence on the travel of the ram and by which the blank holder (5), before the drawing ram (24) contacts it, is adapted to be accelerated into a movement in the drawing direction through the loading of the operative surface with pressure medium.

2. Drawing mechanism according to Claim 1, characterized in that the operative surface is formed on the drawing cushion piston (10) in the drawing cushion cylinder (12).

3. Drawing mechanism according to Claim 1 or 2, characterized in that the control means (22, 23) controls the loading of the operative surface with pressure medium with the aid of a proportional valve.

4. Drawing mechanism according to Claim 1, 2 or 3, characterized in that the movement of the blank holder (5) in the drawing direction can be accelerated to a speed equal to or slightly lower than the speed of the drawing ram (24) when it makes contact with the blank holder (5).

## Revendications

1. Dispositif d'emboutissage pour presses possédant un coulisseau d'emboutissage (24) à commande mécanique et un serre-flan (5) dont la force de maintien appliquée à la tôle (27), en sens contraire à la direction d'emboutissage, est exercée par l'intermédiaire d'une plaque de pression (7) au moyen du piston (10) d'un coussin de serre-flan, coulissant dans un cylindre de coussin fixe (12), qui supporte la plaque de pression (7) et est chargé par un fluide de pression, caractérisé en ce que la plaque de pression (7) est solidaire d'un piston (9) qui présente une face utile sur laquelle un fluide de pression peut agir dans la direction d'emboutissage et que le dispositif comporte une commande (22, 23), travaillant en fonction du mouvement du coulisseau, par laquelle le serre-flan (5) peut être accéléré, avant que le cou lisseau d'emboutissage (24) ne s'applique contre lui, en vue du déplacement du serre-flan (5) dans la direction d'emboutissage, par application d'une pression de fluide à ladite face utile.

2. Dispositif d'emboutissage selon la revendication 1, caractérisé en ce que la face utile est formée sur le piston (10) du coussin de serre-flan dans le cylindre (12) du coussin de serre-flan.

3. Dispositif d'emboutissage selon l'une des revendications 1 ou 2, caractérisé en ce que la commande (22, 23) influence l'application de la pression de fluide à la face utile à travers une soupape à action proportionnelle.

4. Dispositif d'emboutissage selon l'une des revendications 1; 2 ou 3, caractérisé en ce que le déplacement du serre-flan (5) dans la direction d'emboutissage peut être accéléré à une vitesse qui est égale ou de peu inférieure à la vitesse du coulisseau d'emboutissage (24) au moment de l'application de celui-ci contre le serre-flan (5).
